# FASCICULE DE BREVET EUROPEEN

(11) **EP 1 290 346 B1**
(45) Date de publication et mention de la délivrance du brevet: **02.04.2008**
(21) Numéro de dépôt: 01945446.1
(22) Date de dépôt: 15.06.2001
(51) Int. Cl.: F04C 29/04, F04C 25/02

(54) **REGULATION THERMIQUE POUR DISPOSITIF DE GENERATION DE VIDE**
TEMPERATURREGELUNG FÜR EINE VAKUUMVORRICHTUNG
TEMPERATURE CONTROL WITH CONSTANT COOLING FLOW AND TEMPERATURE FOR VACUUM GENERATING DEVICE

(30) Priorité: 15.06.2000 FR 0007627
(43) Date de publication de la demande: 12.03.2003
(73) Titulaire: Alcatel Lucent, 75008 Paris (FR)
(72) Inventeur: HOUZE, François, F-74350 Cuvat (FR)
(74) Mandataire: Korakis-Ménager, Sophie
(86) Numéro de dépôt international: PCT/FR2001/001866
(87) Numéro de publication internationale: WO 2001/096744

(56) Documents cités:
- US-A- 5 190 438
- PATENT ABSTRACTS OF JAPAN vol. 013, no. 177 (M-818), 26 avril 1989 (1989-04-26) -& JP 01 008388 A (OKI ELECTRIC IND CO LTD), 12 janvier 1989 (1989-01-12)
- PATENT ABSTRACTS OF JAPAN vol. 1995, no. 10, 30 novembre 1995 (1995-11-30) & JP 07 174099 A (HITACHI LTD), 11 juillet 1995 (1995-07-11)
- PATENT ABSTRACTS OF JAPAN vol. 011, no. 081 (E-488), 12 mars 1987 (1987-03-12) & JP 61 236123 A (HITACHI LTD), 21 octobre 1986 (1986-10-21)
- PATENT ABSTRACTS OF JAPAN vol. 016, no. 458 (M-1315), 24 septembre 1992 (1992-09-24) & JP 04 164188 A (HITACHI LTD), 9 juin 1992 (1992-06-09)
- PATENT ABSTRACTS OF JAPAN vol. 2000, no. 01, 31 janvier 2000 (2000-01-31) & JP 11 280681 A (TAIKO KIKAI INDUSTRIES CO LTD), 15 octobre 1999 (1999-10-15)
- PATENT ABSTRACTS OF JAPAN vol. 017, no. 486 (M-1473), 3 septembre 1993 (1993-09-03) & JP 05 118296 A (HITACHI LTD), 14 mai 1993 (1993-05-14)

## Description

### DOMAINE TECHNIQUE DE L'INVENTION

La présente invention concerne les dispositifs de génération de vide comme définit dans le préambule de la revendication 1. Un tel dispositif est connu du document JP-A-01008388 ou JP-A-07174099.

L'une des utilisations fréquentes des dispositifs de génération de vide est la génération de vide dans une enceinte de traitement de semi-conducteurs.

Lors d'un tel traitement, on effectue des dépôts de matière ou des gravures sur une tranche de semi-conducteur. Le rendement des dépôts est relativement faible, de sorte que le dispositif de génération de vide aspire une grande partie des matières que l'on veut déposer sur la tranche de semi-conducteur. Et le dispositif de génération de vide aspire les matières qui sont extraites de la tranche de semi-conducteur lors des opérations de gravure.

Les dispositifs de génération de vide comprennent au moins une pompe primaire qui refoule les gaz pompés à la pression atmosphérique ou à une pression relativement haute. Dans une telle pompe primaire, les gaz pompés tendent à se condenser et à se solidifier sous forme de dépôts lorsque leur température est trop basse, ou lorsque les variations de température sont trop importantes. Ces dépôts perturbent le fonctionnement de la pompe et la qualité de la génération de vide, pouvant provoquer des pollutions par rétro-diffusion dans l'enceinte de traitement de semi-conducteurs.

On cherche à limiter les dépôts solides résultant de la condensation ou de la solidification des gaz en régulant thermiquement la température du corps de pompe de la manière la plus stable possible.

Dans les systèmes connus, la régulation thermique du corps de pompe est assurée par un système de contrôle de température de la pompe à vide comprenant au moins un circuit d'échange thermique dans lequel circule un liquide caloporteur et dont au moins une première portion de circuit est reliée thermiquement avec la pompe à vide et une seconde portion de circuit est reliée à une source thermique. Des moyens sont prévus pour faire circuler le liquide caloporteur dans le circuit d'échange thermique.

Selon une première possibilité, décrite par exemple dans le document JP 11 280681, des moyens de commande permettent de faire varier le débit du liquide caloporteur dans le circuit d'échange thermique, modulant ainsi la capacité d'échange thermique du circuit d'échange thermique en fonction d'un signal de commande pour l'adapter au besoin d'échange thermique pour le maintien de la température de la pompe dans une plage de températures appropriée.

Les échanges thermiques nécessaires pour la régulation thermique de la pompe conduisent à faire varier fortement le débit du liquide caloporteur. Ainsi, la vitesse du liquide caloporteur est variable, et se trouve faible pendant certaines étapes de fonctionnement, et sa température est également variable et se trouve élevée pendant certaines étapes de fonctionnement.

Selon une autre possibilité, des moyens de commande permettent de faire varier la puissance de la source thermique, par exemple par réglage d'un courant électrique de chauffe comme décrit dans le document JP 01 008388, ou par réglage de vitesse d'un ventilateur de refroidissement comme décrit dans le document JP 07 174099. Dans tous les cas, la température du liquide caloporteur est très variable en fonction de la puissance calorifique à transmettre.

Un problème rencontré dans ces systèmes connus de contrôle de température est la formation de dépôts dans les canalisations et dans les pièces à refroidir lorsqu'on utilise de l'eau des réseaux courants comme liquide caloporteur. Le calcaire naturellement présent en suspension dans l'eau se solidifie et forme des dépôts dans les canalisations et dans les pièces à refroidir, altérant dans un premier temps la qualité des échanges thermiques, et pouvant aller jusqu'à obstruer lesdites canalisations ou pièces.

### EXPOSE DE L'INVENTION

Le problème proposé par la présente invention est de concevoir une nouvelle structure de système de contrôle de température dans les dispositifs de génération de vide, permettant d'assurer une régulation thermique efficace tout en évitant les dépôts calcaires mentionnés ci-dessus.

L'idée qui est à la base de la présente invention consiste à faire circuler dans le circuit d'échange thermique un liquide caloporteur présentant en permanence une vitesse relativement élevée et une température relativement basse, quelles que soient les étapes de fonctionnement du dispositif de génération de vide, en prévoyant d'autres moyens qu'une variation de vitesse pour assurer la régulation de la température des pompes.

Le principe proposé est basé sur une conductance thermique réglable entre le liquide caloporteur et la pompe à vide. On peut ainsi conserver en permanence une circulation de liquide caloporteur à débit maximum et température basse, le débit étant au moins égal au débit nécessaire pour assurer l'échange thermique suffisant dans les conditions extrêmes de fonctionnement de la pompe à vide.

Pour atteindre ces objets ainsi que d'autres, un dispositif de génération de vide selon l'invention comprend au moins une pompe à vide et un système de contrôle de température de la pompe à vide, le système de contrôle de température ayant au moins un circuit d'échange thermique dans lequel circule un liquide caloporteur et dont au moins une première portion de circuit est reliée thermiquement avec le corps de pompe de la pompe à vide, avec des moyens de circulation pour faire circuler le liquide caloporteur dans le circuit d'échange thermique, et avec des moyens de commande pour commander la capacité d'échange thermique du circuit d'échange thermique en fonction d'un signal de commande;
selon l'invention :
- des moyens de conduction thermique à conductance thermique réglable par les moyens de commande relient thermiquement la première portion de circuit au corps de pompe,
- les moyens de commande sont adaptés pour faire varier la conductance thermique des moyens de conduction thermique de façon à maintenir la température du corps de pompe au voisinage d'une température de consigne prédéterminée,
- les moyens de circulation, pour faire circuler le liquide caloporteur, sont adaptés pour faire circuler en permanence le liquide caloporteur dans le circuit d'échange thermique selon un débit au moins égal au débit nécessaire pour assurer l'échange thermique suffisant dans les conditions extrêmes de fonctionnement de la pompe à vide.

Selon une première application, le circuit d'échange thermique est adapté pour échauffer la pompe à vide. On utilise alors le dispositif dans les zones du dispositif de génération de vide dans lesquelles il est nécessaire de chauffer la ligne de vide pour éviter les dépôts solides.

Selon une seconde application, le circuit d'échange thermique est adapté pour refroidir la pompe à vide. Le dispositif est alors utilisé dans les zones de dispositif de génération de vide dans lesquelles le pompage produit un échauffement excessif.

Une combinaison des deux applications peut être prévue, permettant tantôt de chauffer, tantôt de refroidir une même zone du dispositif de génération de vide.

Selon un mode de réalisation avantageux, les moyens de conduction thermique à conductance thermique réglable peuvent comprendre :
- au moins une chambre de réglage, interposée entre la première portion de circuit et le corps de pompe,
- une source de liquide de liaison thermique, raccordée à la chambre de réglage, et adaptée pour alimenter la chambre de réglage avec un liquide de liaison thermique selon une quantité réglable de façon à régler la surface d'échange thermique occupée par le liquide de liaison thermique entre la première portion de circuit et le corps de pompe.

Dans ce cas, la source de liquide de liaison thermique peut comprendre une canalisation de passage de liquide de liaison thermique, une réserve de liquide de liaison thermique, et des moyens de réglage de liquide pour provoquer le passage du liquide de liaison thermique entre la chambre de réglage et la réserve de liquide de liaison thermique.

Les moyens de réglage de liquide peuvent comprendre un piston disposé dans la réserve de liquide de liaison thermique et sollicité par un actionneur piloté par un organe de commande en fonction d'un signal de consigne de température et en fonction de signaux de température mesurée de pompe provenant de capteurs de température associés au corps de pompe.

Selon une réalisation pratique, la chambre de réglage peut être une cavité réalisée dans le corps de pompe, parcourue par une canalisation d'échange formant ladite première portion de circuit, et obturée par des moyens d'obturation la rendant étanche à l'atmosphère, la canalisation d'échange ayant au moins une portion ascendante entre deux niveaux extrêmes distincts définissant les niveaux extrêmes de réglage du liquide de liaison thermique.

De préférence, pour faciliter la réalisation, la chambre de réglage peut comporter deux extrémités opposées et peut être traversée par la canalisation d'échange entre un orifice inférieur et un orifice supérieur.

La chambre de réglage peut être obturée à son ou ses extrémités par un ou plusieurs bouchons étanches, ou par des sertissages autour de la canalisation d'échange.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
- la figure 1 est un schéma de principe illustrant un dispositif de génération de vide selon un mode de réalisation de la présente invention ;
- la figure 2 est un schéma de principe illustrant le détail des moyens de conduction thermique à conductance thermique réglable selon un mode de réalisation de la présente invention ;
- la figure 3 illustre schématiquement, en coupe, un corps de pompe à vide avec un système de refroidissement selon deux modes de réalisation de la présente invention ; et
- la figure 4 est une coupe transversale d'une chambre de réglage selon un mode de réalisation particulier de l'invention.

### DESCRIPTION DES MODES DE REALISATION PREFERES

Dans le mode de réalisation illustré sur la figure 1, un dispositif de génération de vide selon l'invention comprend au moins une pompe à vide 100 et un système de contrôle de température 2 pour contrôler la température de la pompe à vide 100. La pompe à vide 100 comprend un corps de pompe 1 ayant une entrée d'aspiration 3 raccordée directement ou indirectement à une enceinte à vide 4, par exemple une enceinte de procédés pour le traitement de tranches de semi-conducteur. La pompe à vide 100 refoule par une sortie 5 à une pression plus élevée, par exemple à la pression atmosphérique.

Le système de contrôle de température 2 comprend un circuit d'échange thermique 6 dans lequel circule un liquide caloporteur tel que de l'eau, de l'huile, du glycol, par exemple. Dans la réalisation illustrée sur la figure 1, le circuit d'échange thermique 6 comprend une canalisation extérieure 7 raccordée à au moins une première portion de circuit 8 et à au moins une seconde portion de circuit 9. La première portion de circuit 8 est reliée thermiquement avec le corps de pompe 1 de la pompe à vide 100. La seconde portion de circuit 9 est reliée thermiquement avec une source thermique 10. Des moyens de circulation tels qu'une pompe de circulation 11 sont prévus pour faire circuler le liquide caloporteur dans le circuit d'échange thermique 6. Des moyens de commande permettent de commander la capacité d'échange thermique du circuit d'échange thermique 6 en fonction d'un signal de commande.

Selon l'invention, la variation de capacité d'échange thermique du circuit d'échange thermique 6 est réalisée en interposant des moyens de conduction thermique à conductance thermique réglable à l'interface entre la première portion de circuit 8 et le corps de pompe 1 de la pompe à vide 100.

On peut prévoir par exemple une pluralité de premières portions de circuit 8, et des moyens de conduction thermique à conductance thermique réglable reliant thermiquement le corps de pompe 1 à chaque première portion de circuit telle que la première portion 8.

En considérant plus spécialement les figures 1 et 2, dans ce mode de réalisation les moyens de conduction thermique à conductance thermique réglable comprennent au moins une chambre de réglage 12, interposée entre la première portion de circuit 8 et le corps de pompe 1. Une source de liquide de liaison thermique 13 est raccordée à la chambre de réglage 12 et est adaptée pour alimenter la chambre de réglage 12 avec un liquide de liaison thermique 15 tel que l'eau, l'huile ou le glycol, par exemple, selon une quantité réglable.

Dans la chambre de réglage 12, la première portion de circuit 8, par exemple sous forme d'une canalisation d'échange 14 tubulaire rectiligne, est au contact du liquide de liaison thermique 15 selon une portion de sa surface latérale, le liquide de liaison thermique 15 étant lui-même au contact d'une portion de la surface périphérique de la chambre de réglage 12 constituée par le corps de pompe 1. Le liquide de liaison thermique assure ainsi la liaison thermique entre le corps de pompe 1 et le liquide caloporteur contenu dans la canalisation d'échange 14 du circuit d'échange thermique 6.

La source de liquide de liaison thermique 13 est adaptée pour alimenter la chambre de réglage 12 en liquide de liaison thermique 15 selon une quantité réglable, de façon à régler la surface d'échange thermique occupée par le liquide de liaison thermique 15 entre la première portion de circuit 8 et le corps de pompe 1.

Dans la réalisation illustrée sur la figure 2, la source de liquide de liaison thermique 13 comprend une canalisation de passage de liquide de liaison thermique 16, une réserve de liquide de liaison thermique 17 et des moyens de réglage de liquide pour provoquer le passage du liquide de liaison thermique 15 dans les deux sens de passage entre la chambre de réglage 12 et la réserve de liquide de liaison thermique 17.

Les moyens de réglage de liquide comprennent un piston 18 disposé dans la réserve de liquide de liaison thermique 17 et sollicité par un actionneur 19 piloté par un organe de commande 20 (figures 1 et 2).

L'organe de commande est par exemple un circuit électrique permettant de commander l'actionneur 19 en fonction d'un signal de consigne de température et en fonction de signaux de température mesurée de pompe provenant de capteurs de température 21 associés au corps de pompe 1.

Ainsi, en fonctionnement, à réception des signaux de commande, l'actionneur 19 déplace le piston 18, modifiant ainsi la quantité de liquide de liaison thermique 15 contenue dans la chambre de réglage 12, ce qui modifie le niveau supérieur 22 du liquide de liaison thermique 15 et ainsi la surface d'échange thermique occupée par le liquide de liaison thermique 15 entre le corps de pompe 1 et la canalisation d'échange 14 de la première portion de circuit 8 dans laquelle circule de liquide caloporteur. Ainsi, l'organe de commande 20, l'actionneur 19, le piston 18, la réserve de liquide de liaison thermique 17, la canalisation de passage de liquide de liaison thermique 16, la chambre de réglage 12 et le liquide de liaison thermique 15 constituent des moyens de commande qui sont adaptés pour faire varier la conductance thermique des moyens de conduction thermique entre le corps de pompe 1 et la première portion de circuit 8, de façon à maintenir la température du corps de pompe 1 au voisinage d'une température de consigne prédéterminée.

Ainsi, on choisit avantageusement des moyens de circulation tels que la pompe de circulation 11 qui soient adaptés pour faire circuler le liquide caloporteur en permanence dans le circuit d'échange thermique 6 selon un débit permanent au moins égal au débit nécessaire pour assurer l'échange thermique suffisant dans les conditions extrêmes de fonctionnement de la pompe à vide 100. Dans ces conditions extrêmes de fonctionnement, la pompe à vide 100 a en effet besoin d'un échange thermique maximum, et cet échange thermique maximum est assuré, au débit permanent choisi du liquide caloporteur, lorsque la chambre de réglage 12 est pleine de liquide de liaison thermique 15. On notera que le débit permanent peut être avantageusement un débit constant.

La figure 3 illustre deux modes de réalisation de la chambre de réglage 12 dans un corps de pompe 1.

Dans l'un et l'autre des modes de réalisation, la chambre de réglage 12 est une cavité réalisée directement dans le corps de pompe 1, et parcourue par une canalisation d'échange 14 dont la section extérieure est inférieure à la section transversale de la chambre de réglage 12. Ainsi, la cavité constituant la chambre de réglage 12 est parcourue par la canalisation d'échange 14 formant ladite première portion de circuit 8 dans laquelle circule le liquide caloporteur. La chambre de réglage 12 est obturée par des moyens d'obturation qui la rendent étanche vis à vis de l'atmosphère extérieure, tout en laissant passer la canalisation d'échange 14. Pour permettre un réglage efficace de la conductance thermique par modification du niveau du liquide de liaison thermique, la canalisation d'échange 14 comporte dans la chambre de réglage 12 au moins une portion ascendante 23 entre deux niveaux extrêmes 24 et 25 distincts qui définissent les niveaux extrêmes de réglage du niveau 22 du liquide de liaison thermique dans la chambre de réglage 12.

Par exemple, la chambre de réglage 12 est ouverte selon deux extrémités opposées, à savoir une extrémité inférieure 24 et une extrémité supérieure 25, et est traversée par la canalisation d'échange 14.

Dans le mode de réalisation illustré sur la partie gauche de la figure 3, chacune des extrémités inférieure 24 et supérieure 25 est obturée par un bouchon étanche respectif 26 et 27. La canalisation de passage de liquide de liaison thermique 16 communique avec la chambre de réglage 12 au voisinage de son extrémité inférieure 24.

Dans le mode de réalisation illustré sur la partie droite de la figure 3, la chambre de réglage 112 communique avec la canalisation de passage de liquide de liaison thermique 116 au voisinage de son extrémité inférieure 124, et est obturée selon son extrémité inférieure 124 et son extrémité supérieure 125 par des sertissages respectifs 126 et 127 autour de la canalisation d'échange 114.

Dans la réalisation illustrée sur la figure 3, la pompe à vide 100 comprend, dans le corps de pompe 1, par exemple en fonte, deux chambres de pompage 28 et 29 recevant chacune un rotor entraîné par un arbre tels que les arbres 30 et 31.

Dans le corps de pompe 1, les chambres de réglage 12 et 112 peuvent par exemple être orientées selon une direction sensiblement verticale.

Dans cette même réalisation, les parois de la chambre de réglage 12 ou 112 sont lisses, ainsi que la face extérieure de la canalisation d'échange 14 ou 114.

Dans le mode de réalisation illustré en coupe transversale sur la figure 4, pour augmenter la surface d'échange, la paroi périphérique de la chambre de réglage 12 constituée par le corps de pompe 1 comprend des ailettes radiales telles que l'ailette 32. De même, la surface extérieure de la canalisation d'échange 14 comprend des ailettes radiales telles que l'ailette 33.

La structure du système de contrôle de température 2 selon l'invention permet de maximiser la vitesse de circulation du liquide caloporteur, tout en minimisant ainsi sa température, de sorte que sont minimisés les risques d'apparition de dépôts dans le circuit d'échange thermique 6. Simultanément, les moyens de conduction thermique à conductance thermique réglable permettent d'obtenir une régulation efficace de la température de la pompe à vide 1, avec des moyens peu onéreux et efficaces. On notera que l'actionneur 19, la réserve de liquide de liaison thermique 17 et son piston 18, ainsi que l'organe de commande 20, peuvent être déplacés à l'écart des chambres de réglage 12 ou 112, et peuvent donc être positionnés en tout emplacement approprié, par exemple dans des zones non utilisées autour du corps de pompe 1, permettant de réduire le volume général du dispositif de génération de vide.

Le sertissage dans les zones d'extrémité 124 et 125 de la chambre de réglage 112 peut être effectué par dudgeonnage ou expansion radiale de la canalisation d'échange 114 dans le logement constituant la chambre de réglage 112.

## Revendications

1. - Dispositif de génération de vide, comprenant au moins une pompe à vide (100) et un système de contrôle de température (2) de la pompe à vide (100), le système de contrôle de température (2) ayant au moins un circuit d'échange thermique (6) dans lequel circule un liquide caloporteur et dont au moins une première portion de circuit (8) est reliée thermiquement avec le corps de pompe (1) de la pompe à vide (100), avec des moyens de circulation (11) pour faire circuler le liquide caloporteur dans le circuit d'échange thermique (6), et avec des moyens de commande pour commander la capacité d'échange thermique du circuit d'échange thermique (6) en fonction d'un signal de commande,
**caractérisé en ce que** :
- des moyens de conduction thermique (12, 13, 15) à conductance thermique réglable par les moyens de commande (20) relient thermiquement la première portion de circuit (8) au corps de pompe (1),
- les moyens de commande (20) sont adaptés pour faire varier la conductance thermique des moyens de conduction thermique (12, 13, 15) de façon à maintenir la température du corps de pompe (1) au voisinage d'une température de consigne prédéterminée,
- les moyens de circulation (11), pour faire circuler le liquide caloporteur, sont adaptés pour faire circuler en permanence le liquide caloporteur dans le circuit d'échange thermique (6) selon un débit au moins égal au débit nécessaire pour assurer l'échange thermique suffisant dans les conditions extrêmes de fonctionnement de la pompe à vide (100).

2. - Dispositif selon la revendication 1, **caractérisé en ce que** le circuit d'échange thermique (6) est adapté pour échauffer la pompe à vide (100).

3. - Dispositif selon l'une des revendications 1 ou 2, **caractérisé en ce que** le circuit d'échange thermique (6) est adapté pour refroidir la pompe à vide (100).

4. - Dispositif selon l'une quelconque des revendications 1 à 3, **caractérisé en ce que** les moyens de conduction thermique à conductance thermique réglable comprennent :
- au moins une chambre de réglage (12), interposée entre la première portion de circuit (8) et le corps de pompe (1),
- une source de liquide de liaison thermique (13), raccordée à la chambre de réglage (12), et adaptée pour alimenter la chambre de réglage (12) avec un liquide de liaison thermique (15) selon une quantité réglable de façon à régler la surface d'échange thermique occupée par le liquide de liaison thermique (15) entre la première portion de circuit (8) et le corps de pompe (1).

5. - Dispositif selon la revendication 4, **caractérisé en ce que** la source de liquide de liaison thermique (13) comprend une canalisation de passage de liquide de liaison thermique (16), une réserve de liquide de liaison thermique (17), et des moyens de réglage de liquide (18, 19) pour provoquer le passage du liquide de liaison thermique (15) entre la chambre de réglage (12) et la réserve de liquide de liaison thermique (17).

6. - Dispositif selon la revendication 5, **caractérisé en ce que** les moyens de réglage de liquide comprennent un piston (18) disposé dans la réserve de liquide de liaison thermique (17) et sollicité par un actionneur (19) piloté par un organe de commande (20) en fonction d'un signal de consigne de température et en fonction de signaux de température mesurée de pompe provenant de capteurs de température (21) associés au corps de pompe (1).

7. - Dispositif selon l'une quelconque des revendications 4 à 6, **caractérisé en ce que** la chambre de réglage (12) est une cavité réalisée dans le corps de pompe (1), parcourue par une canalisation d'échange (14) formant ladite première portion de circuit (8), et obturée par des moyens d'obturation (26, 27) la rendant étanche à l'atmosphère, la canalisation d'échange (14) ayant au moins une portion ascendante (23) entre deux niveaux extrêmes distincts (24, 25) définissant les niveaux extrêmes de réglage du liquide de liaison thermique (15).

8. - Dispositif selon la revendication 7, **caractérisé en ce que** la chambre de réglage (12) comporte deux extrémités opposées (24, 25) et est traversée par la canalisation d'échange (14).

9. - Dispositif selon l'une des revendications 7 ou 8, **caractérisé en ce que** la chambre de réglage (12) est obturée à son ou ses extrémités (24, 25) par un ou plusieurs bouchons étanches (26, 27).

10. - Dispositif selon l'une des revendications 7 ou 8, **caractérisé en ce que** la chambre de réglage (112) est obturée par des sertissages (126, 127) autour de la canalisation d'échange (114).

## Claims

1. A vacuum generator device comprising at least one vacuum pump (100) and a system (2) for controlling the temperature of the vacuum pump (100), the temperature control system (2) having at least one heat exchange circuit (6) in which a heat-conveying liquid circulates and including at least one first circuit portion (8) which is in thermal communication with the pump body (1) of the vacuum pump (100), including circulation means (11) for causing the heat-conveying liquid to circulate in the heat exchange circuit (6), and having control means for controlling the heat exchange capacity of the heat exchange circuit (6) as a function of a control signal,
the device being **characterized in that**:
heat conduction means (12, 13, 15) having thermal conductance that is adjustable by the control means (20) provide thermal communication between the pump body (1) and the first circuit portion (8);
the control means (20) are adapted to vary the thermal conductance of the heat conduction means (12, 13, 15) so as to maintain the temperature of the pump body (1) in the vicinity of a predetermined reference temperature; and
the circulation means (11) for causing the heat-conveying liquid to circulate are adapted to cause the heat-conveying liquid to circulate permanently in the heat exchange circuit (6) at a flow rate that is not less than the flow rate required for providing sufficient heat exchange under extreme operating conditions of the vacuum pump (100).

2. A device according to claim 1, **characterized in that** the heat exchange circuit (6) is adapted to heat the vacuum pump (100).

3. A device according to claim 1 or claim 2, **characterized in that** the heat exchange circuit (6) is adapted to cool the vacuum pump (100).

4. A device according to any one of claims 1 to 3, **characterized in that** the heat conduction means of adjustable thermal conductance comprise:
at least one adjustment chamber (12) interposed between the first circuit portion (8) and the pump body (1); and
a source (13) of thermal communication liquid connected to the adjustment chamber (12) and adapted to feed the adjustment chamber (12) with an adjustable quantity of a thermal communication liquid (15) so as to adjust the heat exchange area occupied by the thermal communication liquid (15) between the first circuit portion (8) and the pump body (1).

5. A device according to claim 4, **characterized in that** the source (13) of thermal communication liquid comprises a pipe (16) for passing the thermal communication liquid, a supply (17) of thermal communication liquid, and liquid adjustment means (18, 19) to cause the thermal communication liquid (15) to pass between the adjustment chamber (12) and the supply (17) of thermal communication liquid.

6. A device according to claim 5, **characterized in that** the liquid adjustment means comprise a piston (18) disposed in the supply (17) of thermal communication liquid and driven by an actuator (19) controlled by a control member (20) as a function of pump temperature measurement signals coming from temperature sensors (18) associated with the pump body (1).

7. A device according to any one of claims 4 to 6, **characterized in that** the adjustment chamber (12) is a cavity formed in the pump body (1) with a heat exchange pipe (14) passing therethrough, said pipe forming said first circuit portion (8), the cavity being closed by closure means (26, 27) making it leaktight relative to the atmosphere, the heat exchange pipe (14) having at least one portion (23) rising between two distinct extreme levels (24, 25) defining the extreme depth to which the thermal communication liquid (15) can be adjusted.

8. A device according to claim 7, **characterized in that** the adjustment chamber (12) has two opposite ends (24, 25) and has the heat exchange pipe (14) passing therethrough.

9. A device acorn to claim 7 or claim 8, **characterized in that** the adjustment chamber (12) is closed at its end(s) (24, 25) by one or more leaktight plugs (26, 27).

10. A device according to claim 7 or claim 8, **characterized in that** the adjustment chamber (112) is closed by crimping (126, 127) around the heat exchange pipe (114).

## Patentansprüche

1. - Vakuumvorrichtung, die mindestens eine Vakuumpumpe (100) und ein System zur Temperatursteuerung (2) der Vakuumpumpe (100) einschließt, wobei das System zur Temperatursteuerung (2) mindestens einen Wärmeaustauschkreislauf (6) einschließt, in dem eine Kühlflüssigkeit zirkuliert und wovon mindestens ein erster Kreislaufteil (8) thermisch verbunden ist mit dem Pumpengehäuse (1) der Vakuumpumpe (100), mit Zirkulationsmitteln (11), um die Kühlflüssigkeit in dem Wärmeaustausckreislauf (6) zirkulieren zu lassen und mit Mitteln zur Steuerung, um das Wärmeaustauschvermögen des Wärmeaustauschkreislaufes (6) abhängig von einem Steuerungssignal zu steuern,
**dadurch gekennzeichnet, dass**:
- Mittel zur Wärmeleitung (12, 13, 15) mit Wärmeleitfähigkeit, die durch die Steuerungsmittel (20) einstellbar ist, den ersten Kreislaufteil (8) thermisch mit dem Pumpengehäuse (1) verbinden,
- die Mittel zur Steuerung (20) angepasst sind, um die Wärmeleitfähigkeit der Wärmeleitungsmittel (12, 13, 15) so zu variieren, dass die Temperatur des Pumpengehäuses (1) in der Nähe einer festgelegten Solltemperatur bleibt,
- die Umlaufmittel (11) für das Umlaufen der Kühlflüssigkeit angepasst sind, um ständig die Kühlflüssigkeit im Wärmeaustauschkreislauf (6) gemäß einem Durchsatz umlaufen zu lassen, der mindestens gleich dem Durchsatz ist, der erforderlich ist, um den ausreichen den Wärmeaustausch unter den extremen Betriebsbedingungen der Vakuumpumpe (100) zu gewährleisten.

2. - Vorrichtung gemäß Anspruch 1, **dadurch gekennzeichnet, dass** der Wärmeaustauschkreislauf (6) angepasst ist, um die Vakuumpumpe (100) zu erwärmen.

3. - Vorrichtung gemäß einem der Ansprüche 1 oder 2, **dadurch gekennzeichnet, dass** der Wärmeaustauschkreislauf (6) angepasst ist, um die Vakuumpumpe (100) zu kühlen.

4. - Vorrichtung gemäß einem der Ansprüche 1 bis 3, **dadurch gekennzeichnet, dass** die Wärmeleitungsmittel mit einstellbarer Wärmeleitfähigkeit folgendes einschließen:
- mindestens eine Regelungskammer (12), die zwischen dem ersten Kreislaufteil (8) und dem Pumpengehäuse (1) zwischengeschaltet ist.
- eine thermische Verbindungsflüssigkeitsquelle (13), die an die Regelungskammer (12) angeschlossen ist und angepasst ist, um die Regelungskammer (12) mit einer thermischen Verbindungsflüssigkeit (15) zu versorgen, entsprechend einer Menge, die so regelbar ist, dass die die von der thermischen Verbindungsflüssigkeit (15) zwischen dem ersten Kreislaufteil (8) und dem Pumpengehäuse (1) eingenommen wird, geregelt wird.

5. - Vorrichtung gemäß Anspruch 4, **dadurch gekennzeichnet, dass** die thermische Verbindungsflüssigkeitsquelle (13) eine Durchflussleitung für die thermische Verbindungsflüssigkeit (16), einen Vorrat an thermischer Verbindungsflüssigkeit (17) und Mittel zur Flüssigkeitsregelung (18, 19) einschließt, um den Durchfluss der thermischen Verbindungsflüssigkeit (15) zwischen der Regelungskammer (12) und dem Vorrat an thermischer Verbindungsflüssigkeit (17) zu bewirken.

6. - Vorrichtung gemäß Anspruch 5, **dadurch gekennzeichnet, dass** die Mittel zur Flüssigkeitsregelung einen Kolben (18) einschließen, der im Vorrat an thermischer Verbindungsflüssigkeit (17) angeordnet ist und von einem Stellglied (19) beansprucht wird, das durch ein Steuerungsorgan (20) abhängig von einem Temperatursollwertsignal und abhängig von Signalen in Sachen gemessene Pumpentemperatur gesteuert wird, die von Temperatursensoren (21) herkommen, die mit dem Pumpengehäuse (1) verknüpft sind.

7. - Vorrichtung gemäß einem der Ansprüche 4 bis 6, **dadurch gekennzeichnet, dass** die Regelungskammer (12) ein im Pumpengehäuse (1) gestalteter Hohlraum ist, der durchlaufen wird von einer Austauschleitung (14), die diesen ersten Kreislaufteil (8) bildet, und verschlossen wird durch Abdichtungsmittel (26, 27), die sie gegenüber der Atmosphäre dicht machen, wobei die Austauschleitung (14) mindestens einen ansteigenden Teil (23) zwischen zwei unterschiedlichen äußersten Pegeln (24,25) hat, welche die äußersten Regelungspegel der thermischen Verbindungsflüssigkeit (15) bilden.

8. - Vorrichtung gemäß Anspruch 7, **dadurch gekennzeichnet, dass** die Regelungskammer (12) zwei entgegen gesetzte Enden (24, 25) beinhaltet und von der Austauschleitung (14) durchquert wird.

9. - Vorrichtung gemäß Anspruch 7 oder 8, **dadurch gekennzeichnet, dass** die Regelungskammer (12) an ihrem Ende oder ihren Enden (24, 25) durch ein oder mehrere dichte Stopfen (26, 27) verschlossen wird.

10. - Vorrichtung gemäß Anspruch 7 oder 8, **dadurch gekennzeichnet, dass** die Regelungskammer (112) durch Kerbverbindungen (126, 127) um die Austauschleitung (114) herum verschlossen wird.
